# EUROPÄISCHE PATENTSCHRIFT

(11) **EP 1 885 977 B1**
(45) Veröffentlichungstag und Bekanntmachung des Hinweises auf die Patenterteilung: **18.01.2012**
(21) Anmeldenummer: 06742943.1
(22) Anmeldetag: 16.05.2006
(51) Int. Cl.: E05C 9/04, E05B 65/00, E05B 17/04

(54) **SICHERHEITS-VERSCHLUSSVORRICHTUNG FÜR EINE TÜR, EIN TOR ODER DERGLEICHEN**
SAFETY LOCK FOR A DOOR, A GATE OR THE LIKE
DISPOSITIF DE VERROU DE SECURITE POUR UNE PORTE, UN PORTAIL OU UN ELEMENT SIMILAIRE

(30) Priorität: 17.05.2005 DE 102005022571
(43) Veröffentlichungstag der Anmeldung: 13.02.2008
(73) Patentinhaber: Lemay BV, 3812 SR Amersfoort (NL)
(72) Erfinder: Ruiter, Marc André, Dipl. Ing., 3812 SR Amersfoort (NL)
(74) Vertreter: Borchert, Uwe Rudolf
(86) Internationale Anmeldenummer: PCT/EP2006/004621
(87) Internationale Veröffentlichungsnummer: WO 2006/122755

(56) Entgegenhaltungen:
- DE-A1- 3 304 305
- FR-A- 1 130 794
- FR-A- 2 821 380
- GB-A- 2 364 545

## Beschreibung

Die Erfindung betrifft eine Sicherheits-Verschlussvorrichtung für eine Tür, ein Tor oder dergleichen sowie mit einer solchen Sicherheits-Verschlussvorrichtung versehene Tür, oder Tor, insbesondere Garagentor.

Beispielsweise bei herkömmlichen Garagentorschlössem mit einseitigen oder doppelseitigen Riegelgliedern, d. h. mit zwei bei Betätigung in Öffnungs- und Schließrichtung synchron, aber in entgegengesetzten Richtungen bewegten Riegelgliedem, erfolgt die Betätigung der beiden Riegelglieder über einen drehbaren Handgriff, der um einen gewissen Drehwinkel schwenkbar ist und über einen Vierkantschaft einen im Schlossmechanismus befindlichen doppelarmigen Schwenkhebel um den betreffenden Drehwinkel schwenkt. Der Schwenkhebel ist an beiden Enden jeweils mit einem Kulissenschlitz versehen, in welchem ein am jeweiligen Riegelglied befestigter Kulissenzapfen eingreift. Ferner ist ein in Schließrichtung federbelastetes Sperrelement vorhanden, das in der Schließposition der Riegelglieder mit einer Spermase in eine entsprechende Ausnehmung des Schwenkhebels eingreift und blockiert dadurch dessen Drehbarkeit in Öffnungsrichtung. Durch eine Betätigung mittels eines Schlüssels kann jedoch dieses Sperrelement entgegen der Federspannung aus seiner Sperrposition in eine Freigabeposition bewegt werden, wonach dann zusätzlich über den Handgriff der Schwenkhebel gedreht werden muss. Hierdurch werden die Riegelglieder in ihrer Öffnungsposition verschoben. Beispiele für eine solche Torverriegelungsvorrichtung finden sich in der DE 296 17 597 U1.

Einen Verschluss für Falttore mit gegenläufigen Riegelstangen und einem aus einer Grundstellung heraus betätigbaren Bedienhebel offenbart die DE 33 04 305 A1 wobei der Bedienhebel durch einen Schließzylinder betätigbaren Verriegelungsschieber blockierbar ist.

Derartige Verschlussvorrichtungen haben den Nachteil, dass sie in ihrer Handhabung äußert unbequem sind, da zum einen die Betätigung eines Schließzylinders und danach die Betätigung eines Handgriffes notwendig ist. Ferner bauen derartige Konstruktionen sehr groß auf, so dass diese bei Türen und Toren, insbesondere Sektionaltoren, nur sehr begrenzt verwendet werden können.

Die Aufgabe der Erfindung besteht darin, eine Verschlussvorrichtung zu schaffen, die sehr klein baut, in ihrer Handhabung einfach ist und durch eine einfache Betätigen eines Schließzylinders ent- bzw. verriegelt werden kann, um beispielsweise eine Tür, ein Tor oder dergleichen zu öffnen oder sicher zu schließen.

Die Aufgabe der Erfindung wird mit den Merkmalen des Patentanspruches 1 gelöst.

Die jeweiligen Unteransprüche geben eine weitere Ausgestaltung des erfindungsgemäßen Gedankens wieder.

Die erfindungsgemäße Sicherheits-Verschlussvorrichtung eignet sich sowohl für Türen, für Tore oder dergleichen. Dabei ist eine solche Sicherheits-Verschlussvorrichtung mit einem über einen durch einen Schlüssel von der Außenseite oder Innenseite der Tür, des Tores oder dergleichen zu betätigenden Profilzylinder oder aber auch von der Innenseite her durch ein Handrad in Form einer Handbetätigung zu öffnen bzw. zu verriegeln. Weitere Handgriffe sind nicht notwendig und stellen dadurch eine enorme Erleichterung gegenüber dem Stand der Technik dar.

In der FR-A-2 821 380 wird ein Schloss mit einer Falle und einem Riegel beschrieben, das ebenfalls mit Verriegelungsstangen ausgerüstet ist. Die nach oben und unten ausfahrbaren Verriegelungsstangen werden von einem Zahnrad, das Bestandteil eines Getriebes ist angetrieben. Die Betätigung des Schlosses wird über einen Profilzylinder ausgeführt, dessen Schließnase ein Zahnradsegment antreibt.

Ein Profilzylinder weist dabei eine eintourige Ausführung auf. Eine solche eintourige Ausführung stellt immer sicher, dass durch einmaliges Drehen des Schlüssels eine sichere Verriegelung bzw. eine schnelle Entriegelung der Sicherheits-Verschlussvorrichtung möglich ist. Um den Profilzylinder im Bereich seiner Schließnase ist ein Zahnrad montiert worden, das eine Ausnehmung für die Schließnase hat. Somit schmiegt sich das Zahnrad um die Schließnase herum. Dieses Zahnrad wirkt mit einem Getriebe zusammen, dessen Abtriebsrad auf mindestens eine verschiebbare, eine Verzahnung aufweisende Verriege-lungsstange einwirkt. Die mindestens eine Verriegelungsstange wird durch eine Blockiervorrichtung in der Schließstellung blockiert. Somit kann durch bloßes Zurückdrücken der Verschlussstange von innen keine Öffnung des Tores bewirkt werden.

Das Getriebe besteht im Wesentlichen aus mehreren Zahnrädern, von denen zwei direkt neben dem Profilzylinder so platziert sind, dass sie mit dem Zahnrad, welches sich um die Schließnase herum befindet, zusammenwirken können. Oberhalb des Profilzylinders ist ein weiteres Zahnrad vorhanden. Auf der Achse des zusätzlichen Zahnrades befindet sich ein weiteres Zahnrad, das mit der Verzahnung der Verriegelungsstange bzw. den Verriegelungsstangen zusammenwirkt. Im Normalzustand ist über die gemeinsame Achse das Abtriebsrad mit der Zahnstange und damit mit dem Getriebe gekuppelt. Bei einer Betätigung des Schließzylinders durch einen Schlüssel wird somit die Drehbewegung des Schlüssels direkt auf die Verriegelungsstange/n übertragen, was auf Grund der Übersetzung des Getriebes einen großen Hub der Verriegelungsstange/n bewirkt.

Die Zahnräder des Getriebes weisen dabei vorzugsweise eine Evolventenverzahnung auf.

In der ausgeschlossenen Stellung der Verschlussstange greift die Blockiervorrichtung in eine Ausnehmung der Verschlussstange ein. Soll eine kontrollierte Rückschließung der Verschlussstange bewirkt werden, so muss zuerst die Blockierung aufgehoben werden. Die Blockiervorrichtung wird vorzugsweise von einem Federelement gebildet, dessen freies Ende eine Spermase aufweist, die in die Ausnehmung innerhalb der Verriegelungsstange eingreift. Das Federelement ist so gestaltet, dass es im Bereich der Achse des Abtriebsrades vorzugsweise eine Verschwenkung aufweist und somit mit der Achse oder Teilen der Achse in Berührung kommt. Wird nun der Profilzylinder von außen betätigt, so wird zuerst durch eine auf der Achse befindliche Nocke ein Anheben der Feder bewirkt, was eine Aufhebung der Blockierung bedeutet. Danach gleitet die Spermase auf der Verriegelungsstange entlang und fällt erst dann wieder in eine zweite Vertiefung, die eine Einlaufschräge und Auslaufschräge aufweist, hinein; dieses ist dann die Entriegelungsstellung.

Bei einer Handbetätigung von der Innenseite der Tür, des Tores oder dergleichen muss ein Kuppelelement betätigt werden, welches nämlich das Getriebe von dem Abtriebsrad abkuppelt. So ist es durch einfache Art und Weise möglich, dass die Handbetätigung direkt mit dem Abtriebsrad, dessen Zähne mit der Verzahnung der Verriegelungsstange zusammenwirken, verbunden wird. Durch ein leichtes Drehen kann somit von innen die Verriegelung aufgehoben bzw. auch die Tür oder das Tor verriegelt werden ohne Betätigung des Profilzylinders. Das Aufheben der Blockierung der Blockiervorrichtung geschieht dabei gleichzeitig mit der Drehung des Handrades.

Der Profilzylinder kann als Halbzylinder oder als Doppelzylinder ausgeführt werden. Bei der Ausführung als Doppelzylinder kann natürlich die Sicherheit- Verschlussvorrichtung auch von der Innenseite durch einen Schlüssel betätigt werden.

Die vor beschriebenen Teile oder Vorrichtungen der Sicherheits-Verschlussvorrichtung sind an einer Anbauvorrichtung montiert, so dass diese direkt in das Türblatt oder Torblatt bzw. auch auf das Türblatt oder Torblatt montiert werden kann. Von der Außenseite ist eine kreisrunde Ausnehmung zu fertigen, in die eine Rosette für den Profilzylinder eingesetzt wird. Die Rosette schließt dabei quasi bündig mit der Oberfläche der Tür, des Tores oder dergleichen ab. Das Getriebe und insbesondere auch der Profilzylinder sitzen innerhalb eines Montageblockes, der an der Anbauvorrichtung angeschraubt ist. An dem Montageblock befinden sich gleichzeitig seitliche Führungen für eine Führung der Verriegelungsstange/n. Der Montageblock wird vorzugsweise durch mehrere Schraubverbindungen mit der Anbauvorrichtung verbunden, wobei jedoch die Schraubverbindungen nur dann zugänglich sind, wenn eine Verriegelung der Tür, des Tores oder dergleichen stattgefunden hat. Eine solche Konstruktion läßt nur einen Entfernung der Schraubverbindungen von der Innenseite der Tür, des Tores oder dergleichen zu. Dieses ist ein Sicherheitsmerkmal, das zum Ausdruck bringt, dass eine Manipulation an der Sicherheits-Verschlussvorrichtung im geöffneten Zustand der Tür, des Tores oder dergleichen an dem Montageblock bzw. Profilzylinder oder dem Getriebe nicht möglich ist.

Neben der vor beschriebenen Ausführung mit nur einer Verriegelungsstange versteht es sich, dass die Sicherheits-Verschlussvorrichtung auch mit einer zweiten Verriegelungsstange ausgeführt werden kann. Die Verriegelungsstangen können insbesondere durch weitere Elemente verlängert werden, wenn beispielsweise die Sicherheits-Verschlussvorrichtung nicht mittig sondern einseitig in der Tür, dem Tor oder dergleichen eingebaut wird.

Der Verriegelungszustand der Sicherheits-Verschlussvorrichtung kann beispielsweise durch ein Sensorelement in Form eines Schalters, der innerhalb eines elektrischen Alarmstromkreises verschaltet ist, verbunden werden. Somit kann auch durch eine Anzeige festgestellt werden, ob die Tür, das Tor oder dergleichen verriegelt oder nicht verriegelt ist.

Die mindestens eine Verriegelungsstange wird beim Verriegeln innerhalb eines Schließbleches, das sich am ortsfesten Bereich, d. h. an oder in einer Zarge des Tores oder dergleichen befindet, eingefahren. Um ein Aushebeln des Tores zu unterbinden, ist innerhalb des Schließbleches ein Durchbruch, der so bemessen ist, dass die Verriegelungsstange mit einem Ansatz gerade hindurchdringen kann. Der Ansatz ist dafür da, dass eine Aushebelung der Tür, des Tores oder dergleichen nicht stattfinden kann.

Die vorliegende Beschreibung zeigt, dass mit der Erfindung eine Sicherheits-Verschlussvorrichtung geschaffen worden ist, die sehr kompakt und sehr platzsparend aufgebaut worden ist. Darüber hinaus besteht eine Modularität darin, dass der gleiche Aufbau auch dann verwendet werden kann, wenn beispielsweise auf die Handverriegelung von innen verzichtet wird. Ebenso ist durch die Ausbildung des Getriebes auch bei einer eintourigen Bewegung der Schließnase ein sehr großer Hub der Verriegelungsstange möglich, wodurch immer die Sicherheit besteht, dass durch das einmalige Drehen des Schlüssels eine sichere Verriegelung gegeben ist. Bei einer mehrtourigen Verschlussvorrichtung ist dieses nicht gegeben.

Darüber hinaus bietet die vorliegende Sicherheits-Verschlussvorrichtung auch einen sicheren Einbruchschutz, der nicht nur ein Aushebeln der Tür, des Tores oder dergleichen unterbindet sondern auch eine unberechtigte Entfernung des Profilzylinders unmöglich macht, da die Befestigung seiner Rosette von der Innenseite über den Montageblock ausgeführt wird.

Die Erfindung wird nachfolgend anhand zweier möglicher schematisch dargestellter Ausführungsbeispiele in den Zeichnungen näher erläutert.

Es zeigt:
- Fig. 1: Eine perspektivische Darstellung einer erfindungsgemäßen Sicherheits-Verschlussvorrichtung mit seitlich angeordnetem Schließblech in der Offenstellung,
- Fig. 2: wie Figur 1, jedoch in der Verschlussstellung,
- Fig. 3: wie Figur 2, jedoch in einer Draufsicht,
- Fig. 4: eine Ausführung einer Sicherheits-Verschlussvorrichtung mit nur einer Verschlussstange,
- Fig. 5: eine perspektivische Detaildarstellung unter Weglassung der Verschlussstangen und des Handrades,
- Fig. 6: wie Figur 5, jedoch unter Fortlassung eines Montageblockes,
- Fig. 7: wie Figur 6 in einer Draufsicht auf eine erste Ausführungsform eines Getriebes in seiner Null-Stellung,
- Fig. 8: wie Figur 7, jedoch bei verdrehtem Profilzylinder von ca. 135 ° nach rechts,
- Fig. 9: wie Figur 8, jedoch mit einer Verdrehung des Profilzylinders um 180 °,
- Fig. 10: wie Figur 8, jedoch mit der Blockiervorrichtung,
- Fig. 11: wie Figur 9, jedoch in einer perspektivischen Darstellung,
- Fig. 12: eine Darstellung einer zweiten Ausführungsform eines Getriebes mit Profilzylinder.

In der nachfolgenden Beschreibung sind alle nicht erfindungswesentlichen Teile fortgelassen worden, so insbesondere eine Tür, ein Tor oder dergleichen sowie eine umfassende Zarge.

In der Figur 1 wird in einer perspektivischen Darstellung eine Verschlussvorrichtung 1 wiedergegeben. Rechts neben der Verschlussvorrichtung 1 befindet sich ein Schließblech 2 mit einem Durchbruch 18, wobei das Schließblech 2 über eine verstellbare Verschraubung 11 mit einer Befestigung 3 verbunden ist. Die Befestigung 3 wird an einer nicht dargestellten Zarge oder einem Mauerwerk eines Gebäudes befestigt.

Die Verschlussvorrichtung 1 ist auf einer Anbauvorrichtung 5, die mittels Befestigungsschrauben 15 in oder an einer Tür, einem Tor oder dergleichen befestigt wird, wiedergegeben. Dabei wird ein Profilzylinder 12 mittels einer Rosette 4, die in der/dem nicht dargestellten Tür, Tor oder dergleichen eingelassen wird, von außerhalb zugänglich. In diesem Ausführungsbeispiel handelt es sich um einen Halbzylinder, der natürlich auch als Doppelzylinder ausgeführt werden kann.

Auf der Innenseite der Tür, des Tores oder dergleichen ist eine Handbetätigung 10 vorhanden, um auch von innen die Tür, das Tor oder dergleichen ohne Betätigung des Profilzylinders 12 zu öffnen oder zu verriegeln. Die Funktion der Handbetätigung wird nachfolgend noch beschrieben.

Ausweislich der Figur 1 sind bei der Verschlussvorrichtung 1 zwei gegenläufig betätigbare Verriegelungsstangen 6 und 7 vorhanden. Es sei angemerkt, dass die Verschlussvorrichtung 1 auch nur mit einer Verriegelungsstange 6 ausgerüstet werden kann. Bei größeren Öffnungsweiten von Toren oder dergleichen können die Verriegelungsstangen 6,7 an ihren Enden entsprechend verlängert werden. Die Verriegelungsstangen 6,7 sind in seitlich an der Anbauvorrichtung 5 befindlichen Seitenteilen 23 jeweils innerhalb eines Durchtrittes 14 geführt. Die Seitenteile 23 sind gegenüber der Anbauvorrichtung 5 verstellbar.

Zur Abfrage der Stellung der Verriegelungsstangen 6,7 ist ein Sensor 13 vorhanden, der elektrisch mit einer Anzeige oder einer Alarmanlage oder dergleichen verbunden werden kann.

Die Figur 2 zeigt entgegen der Figur 1 die Verriegelungsstangen 6 und 7 in ihrer Verriegelungsstellung. Dabei greift ein freies Ende der Verriegelungsstange 6 in das Schließblech 2 ein. Um ein Heraushebeln bzw. Herausdrücken in der verriegelten Stellung zu unterbinden, befindet sich am Ende der Verriegelungsstange 6 beispielsweise ein Sperrelement 19 in Form eines Vorsprunges.

In dieser Verriegelungsstellung greift auch eine Spermase 21 einer Blockiervorrichtung 20 in einen Rücksprung 17, der sich als Vertiefung in der Verriegelungsstange 6 befindet, ein. Durch die Blockiervorrichtung 20 wird sicher gestellt, dass durch unbeabsichtigtes oder beabsichtigtes Hineinschieben der Verriegelungsstangen 6, 7 in die Verschlussvorrichtung 1 ein Öffnen der Tür unmöglich ist. Dieses unterbleibt nämlich dadurch, dass die Sperrnase 21 in dem eckig ausgeführten Rücksprung 17 einge-bettet ist.

Durch das Verschieben der Verriegelungsstange 6 wird auch eine Schaltfeder 22 eines Sensorelementes 13 frei, das anzeigt, dass die Verriegelungsstange 6 sich in ihrer Verriegelungsposition befindet oder nicht.

Die gleiche Position der Verschlussvorrichtung 1 wird in einer Draufsicht durch die Figur 3 gezeigt. Die Blockiervorrichtung 20 mit ihrem Ende, nämlich der Spermase 21, liegt in dem Rücksprung 17. In der Entriegelungsstellung würde die Spermase 21 in einer mit einer Anlaufschräge versehenen Vertiefung mit Anschlag 37 innerhalb der Verriegelungsstange 6 zum Eingriff kommen.

Der Profilzylinder 12 durchdringt einen Montageblock 26, dessen Befestigung 27 nur über eine Ausnehmung 25, die sich innerhalb der Verriegelungsstange 6 befindet, im verriegelten Zustand zugänglich ist. Der Profilzylinder 12 wird innerhalb des Montageblockes 26 über eine übliche Schraubverbindung 43 (Figur 4) befestigt. Auch diese Schraubverbindung 43 ist nur von der Innenseite der Tür, des Tores oder dergleichen zugänglich. Zur Führung der Verriegelungsstangen 6 und 7 sind an dem Montageblock 26 Führungen 16 vorhanden.

Eine Ausführung der erfindungsgemäßen Verschlussvorrichtung 1, in einer nicht verriegelten Stellung mit nur einer Verriegelungsstange 6, wird in der Figur 4 wiedergegeben.

Um das betriebliche Verhalten der Verschlussvorrichtung 1 besser wiedergeben zu können, wird in den nachfolgenden Figuren jeweils ein Teil der vor beschriebenen Teile weggelassen.

In der Figur 5 ist keine der beiden Verriegelungsstangen 6 und 7 mehr vorhanden, ebenso ist das Handrad der Handbetätigung 10 abgenommen worden. Die Figur 5 macht sehr deutlich, dass es sich hierbei um ein sehr kompaktes Bauteil der Verschlussvorrichtung 1 handelt, wobei insbesondere zur betrieblichen Übertragung der Verschiebebewegung der Verriegelungsstangen 6 und 7 ein Getriebe verwendet wird.

Eine erste Ausführungsform eines Getriebes macht insbesondere die Figur 6 deutlich, bei der gegenüber der Figur 5 der Montageblock 26 entfernt wurde. Um den Profilzylinder 12 mit seiner Schließnase 33 legt sich ein Zahnrad 31, das im Bereich der Schließnase 33 keine Zähne aufweist. Mit diesem Zahnrad 31 stehen jedoch weitere Zahnräder, nämlich die Zahnräder 28 und 30 direkt und indirekt das Zahnrad 29, in getrieblicher Verbindung. Dieses ist insbesondere der Figur 7 zu entnehmen, bei der der Profilzylinder 12 in seiner Ausgangsstellung steht. Wird nun der Profilzylinder 12 verdreht, wie es in der Figur 8 zum Ausdruck kommt, beispielsweise um ca. 130°, so kommt die Schließnase 33 irgendwann in den Wälzkreis des Zahnrades 28, was eine Blockade zur Folge hätte. Um dieses zu vermeiden, befindet sich in dem Zahnrad 28 ein Zahnbereich 35, der so gestaltet ist, dass die Schließnase 33 auf ihrer Kreisbahn diesen Bereich des Zahnrades 28 ohne Probleme durchfahren kann. Gleichzeitig bleibt das Zahnrad 28 mit dem Zahnrad 29 jedoch im Eingriff, wogegen das Zahnrad 29 mit dem Zahnrad 30 und dieses mit dem Zahnrad 31 auch im Eingriff steht. Auch das Zahnrad 30 hat einen zurückgesetzten Zahnbereich 35, der jedoch mit einem vorgezogenen Zahnbereich 36 des Zahnrades 29 zusammenwirkt. Durch die enge Anordnung der Zahnräder 31, 28, 29 und 30 wird deutlich, dass stets durch das Drehen des Profilzylinders 12 die Zahnräder 28, 29, 30, 31 alle untereinander im Eingriff bleiben. Dieses zeigt auch die Figur 9, bei der die Schließnase 33 um 180° gegenüber der Ausgangsstellung verdreht worden ist.

In der Figur 10 ist noch einmal die betriebliche Verbindung zwischen den Zahnrädern 31, 28, 29 und 30 dargestellt, wobei gleichzeitig jedoch die Blockiervorrichtung 20 mit eingezeichnet worden ist. Durch das Verdrehen des Profilzylinders 12 wird gleich zu Anfang der Drehbewegung die Blockiervorrichtung 20 durch eine nicht dargestellte Nocke, die sich in dem Achsenbereich des Zahnrades 29 und eines Abtriebszahnrades 41 befindet, dargestellt. Zur besseren Verdeutlichung der betrieblichen Zusammenhänge der Zahnräder 31, 28, 29 und 30 wird ferner auf die Figur 11 verwiesen.

Bei einer Betätigung der Verschlussvorrichtung 1 über die Handbetätigung 10 wird eine Kupplung aktiviert, die ein Entkuppeln des Getriebes von dem Abtriebszahnrad 41 vornimmt. Hierfür ist auf der Achse des Abtriebszahnrades 41 neben der nicht dargestellten Nocke für die Betätigung der Blockiervorrichtung 20 vorzugsweise am Ende ein Kupplungsstift 28 vorhanden. Durch das Hineindrücken des Handrades in die Verschlussvorrichtung 1 wird auf Grund einer Feder 32 der Kupplungsstift 38 durch eine Kulisse 39, die sich in dem Zahnrad 29 befindet, hindurchgedrückt und somit quasi ein Freilauf des Getriebes erreicht, wobei jedoch gleichzeitig mit der Drehbewegung der Handbetätigung 10 eine translatorische Bewegung des oder der Verriegelungsstangen 6 und 7 bewirkt werden. Wird die Handbetätigung 10 wieder losgelassen, so wird auf Grund der Federkraft der Feder 32 wieder eine Ankuppelung des Getriebes an das Abtriebszahnrad 41 über den Kupplungsstift 38 automatisch vorgenommen.

Die Figur 12 zeigt eine zweite Ausführungsform eines Getriebes der vorbeschriebenen Art. Das Getriebe der ersten Ausführungsform baute sehr flach in der Höhe wobei das Getriebe der zweiten Ausführungsform sehr schmal in der Breite konstruiert ist. Hierbei sind die Zahnräder 28,30 in der Höhe größer als im Durchmesser und haben einen Abschnitt 42 der es gestattet die Schließnase 33 durch den Bereich der Zahnräder 28, 30 hindurch zu drehen wobei die gesamte getriebliche Verbindung der Zahnräder 31, 28, 29, 30 erhalten bleibt. Ansonsten ist der Aufbau der Verschlussvorrichtung gleichartig ausgeführt.

Die gesamte Sicherheits-Verschlussvorrichtung 1 kann bei entsprechender Dicke des Türblattes, des Torblattes oder dergleichen verdeckt eingebaut werden, wobei jedoch auch eine Ausführung der Sicherheits-Verschlussvorrichtung direkt auf dem Türblatt, dem Torblatt oder dergleichen montiert werden kann. In einem solchen Fall ist die Verschlussvorrichtung 1 mit einem separaten Gehäuse versehen. So können je nach Anwendungsfall eine schmale oder eine höhere Ausführungsform der beiden Getriebevarianten gewählt werden. Bei dieser Betrachtung bezieht die Erfindung auch alle Äquivalente und Varianten mit ein. Auch ist es möglich eine solche Verschlussvorrichtung 1 durch eine entsprechende Vorrichtung zu automatisieren beispielsweise mit Funk und einer elektromotorischen Antriebseinheit. Eine solche elektromotorische Antriebseinheit kann z.B. direkt oder indirekt an dem Getriebe angreifen oder auch über eine automatisierte Kupplung mit der oder den Verriegelungsstange/n 6,7 verbunden werden. Bei einer solchen Automation bleiben natürlich die vorbeschriebenen Funktionen, nämlich die Betätigung über einen Schlüssel von außen und wahlweise von innen und die Handbetätigung von innen erhalten.

### Bezugszeichen

- 1: Verschlussvorrichtung
- 2: Schließblech
- 3: Befestigung
- 4: Rosette
- 5: Anbauvorrichtung
- 6: Verriegelungsstange
- 7: Verriegelungsstange
- 8: Verzahnung
- 9: Verzahnung
- 10: Handbetätigung
- 11: Verstellung
- 12: Profilzylinder
- 13: Sensor
- 14: Durchtritt
- 15: Befestigungsschrauben
- 16: Führung
- 17: Rücksprung
- 18: Durchbruch
- 19: Sperrelement
- 20: Blockiervorrichtung
- 21: Spermase
- 22: Schaltfeder
- 23: Seitenteil
- 24: Anschluss
- 25: Ausnehmung
- 26: Montageblock
- 27: Befestigungsschrauben
- 28: Zahnrad
- 29: Zahnrad
- 30: Zahnrad
- 31: Zahnrad
- 32: Feder
- 33: Schließnase
- 34: Gewindebohrung
- 35: Zahnbereich
- 36: Zahnbereich
- 37: Anschlag
- 38: Kupplungsstift
- 39: Kulisse
- 40: Ausnehmung
- 41: Abtriebzahnsrad
- 42: Abschnitt
- 43: Schraubverbindung

## Patentansprüche

1. Sicherheits-Verschlussvorrichtung für eine Tür, ein Tor oder dergleichen, mit einem durch einen Schlüssel zu betätigenden Profilzylinders (12), wobei
- die Sicherheits-Verschlussvorrichtung (1) durch eine eintourige Drehung des Profilzylinders (12) in eine Schließlage bzw. eine Offenstellung überführt wird,
- an dem Profilzylinder (12) im Bereich seiner Schließnase (33) ein Zahnrad (31) vorhanden ist, das eine Ausnehmung (40) für die Schließnase (33) aufweist,
- wobei das Zahnrad (31) mit einem Getriebe zusammenwirkt, dessen Abtriebszahnrad (41) auf mindestens eine translatorisch verschiebbare, eine Verzahnung (8, 9) aufweisende Verriegelungsstange (6, 7) einwirkt, wobei auf die mindestens eine Verriegelungsstange (6, 7) in der Schließstellung eine Blockiervorrichtung (20) einwirkt, **dadurch gekennzeichnet, daß**
- die mindestens eine Verriegelungsstange (6, 7) von der Innenseite der Tür, des Tores oder dergleichen über eine Handbetätigung (10) oder über den Profilzylinder (12) und von der Außenseite nur über den Profilzylinder (12) betätigt werden kann, und dass die Blockiervorrichtung (20)
sowohl durch eine Schlüsselbetätigung des Profilzylinders (12) als auch von der Handbetätigung (10) direkt oder indirekt aufgehoben werden kann.

2. Sicherheits-Verschlussvorrichtung nach Anspruch 1, **dadurch gekennzeichnet, dass** das Getriebe im Wesentlichen aus Zahnrädern (28), (29, 30) besteht, die mit dem an dem Profilzylinder (12) vorhandenen Zahnrad (31) in Wirkverbindung stehen, und das Zahnrad (29) über seine Achse mit dem Abtriebszahnrad (41) gekoppelt ist, das direkt auf die mindestens eine Verriegelungsstange (6, 7) einwirkt.

3. Sicherheits-Verschlussvorrichtung nach Anspruch 2, **dadurch gekennzeichnet, dass** die Handbetätigung (10) durch eine Kupplung mit dem Abtriebszahnrad (41) verbunden und von dem Zahnrad (29) entkoppelt werden kann.

4. Sicherheits-Verschlussvorrichtung nach einem der vorhergehenden Ansprüche, **dadurch gekennzeichnet, dass** die Zahnräder (28), (30) jeweils seitlich neben dem Profilzylinder (12) angeordnet sind.

5. Sicherheits-Verschlussvorrichtung nach einem der vorhergehenden Ansprüche, **dadurch gekennzeichnet, dass** die Zahnräder (29) und (41) oberhalb des Profilzylinders (12) auf einer gemeinsamen Achse angeordnet sind.

6. Sicherheits-Verschlussvorrichtung nach einem der vorhergehenden Ansprüche, **dadurch gekennzeichnet, dass** die Zahnräder (28, 29, 30, 41) eine Evolventenverzahnung aufweisen.

7. Sicherheits-Verschlussvorrichtung nach einem der vorhergehenden Ansprüche, **dadurch gekennzeichnet, dass** die Zahnräder (28, 29) mindestens einen kleineren Zahn (35) oder niedrigeren Zahnbereich aufweisen und das Zahnrad (29) mindestens einen größeren Zahn oder höheren Zahnbereich (36) aufweist.

8. Sicherheits-Verschlussvorrichtung nach einem der vorhergehenden Ansprüche, **dadurch gekennzeichnet, dass** die Zahnräder (28, 30) auf ihrem Umfang eine Zahnunterbrechung für die Schließnase (33) aufweisen.

9. Sicherheits-Verschlussvorrichtung nach einem der vorhergehenden Ansprüche, **dadurch gekennzeichnet, dass** die Blockiervorrichtung (20) ein Federelement ist.

10. Sicherheits-Verschlussvorrichtung nach einem der vorhergehenden Ansprüche, **dadurch gekennzeichnet, dass** das Getriebe und die Blockiervorrichtung (20) in oder an einem Montageblock (26) montiert sind, wobei der Profilzylinder (12) den Montageblock (26) so durchdringt, dass direkt neben dem Profilzylinder (12) Befestigungsschrauben (27) zur Anbringung an eine Anbauvorrichtung (5) angeordnet werden können.

11. Sicherheits-Verschlussvorrichtung nach einem der vorhergehenden Ansprüche, **dadurch gekennzeichnet, dass** in oder an dem Montageblock (26) Führungen (16) für die Verriegelungsstangen (6), (7) vorhanden sind.

12. Sicherheits-Verschlussvorrichtung nach einem der vorhergehenden Ansprüche, **dadurch gekennzeichnet, dass** in der Anbauvorrichtung (5) und dem Schließblech (2) die mindestens eine Verriegelungsstange (6), (7) geführt wird.

13. Sicherheits-Verschlussvorrichtung nach einem der vorhergehenden Ansprüche, **dadurch gekennzeichnet, dass** die Sicherheits-Verschlussvorrichtung mindestens ein Sensorelement (13) zur Meldung oder Anzeige des Schließzustandes der Verriegelungsstangen (6, 7) aufweist.

14. Sicherheits-Verschlussvorrichtung nach einem der vorhergehenden Ansprüche, **dadurch gekennzeichnet, dass** die mindestens eine Verriegelungsstange (6, 7) in seitlich neben dem Tor oder dergleichen ortsfest angeordnete Schließbleche (2) eingreift.

15. Sicherheits-Verschlussvorrichtung nach einem der vorhergehenden Ansprüche, **dadurch gekennzeichnet, dass** die Verriegelungsstange (6, 7) in der Verschlussstellung durch ein Sperrelement (19) gegen Aushebeln gesichert wird.

16. Sicherheits-Verschlussvorrichtung nach einem der vorhergehenden Ansprüche, **dadurch gekennzeichnet, dass** die Profilzylinder (12) als Halb- oder Doppelzylinder innerhalb der Tür, des Tores oder dergleichen von einer Rosette (4) umgeben ist, die quasi mit der Oberfläche des Türblattes, des Torblattes oder dergleichen abschließt.

17. Tor oder dergleichen, insbesondere Sektionaltor, mit einer Sicherheits-Verschlussvorrichtung (1) gemäß den Ansprüchen 1 bis 16.

## Claims

1. A safety closure device for a door, a gate or the like, with a profile cylinder (12) to be operated by a key, in which
the safety closure device (1) is brought into a closed position or an open position by a single-turn rotation of the profile cylinder (12),
at the profile cylinder (12), in the area of its closing nose (33), a toothed wheel (31) is provided, which has a recess (40) for the closing nose (33),
the toothed wheel (31) cooperates with a gear, the output toothed wheel (41) thereof acting on at least one interlocking rod (6, 7) which is translationally displaceable and has a toothing (8, 9), wherein a blocking device (20) acts upon the at least one interlocking rod (6, 7) in the closed position,
**characterized in that** the at least one interlocking rod (6, 7), from the inside of the door, the gate or the like, can be actuated via a manual operating device (10) or via the profile cylinder (12), and from the outside, it can only be actuated by the profile cylinder (12), and **in that** the blocking device (20) can be directly or indirectly released by both a key actuation of the profile cylinder (12) and by the manual operating device (10).

2. The safety closure device according to claim 1, **characterized in that** the gear consists essentially of toothed wheels (28), (29, 30), which are in operative engagement with a toothed wheel (31) provided at the profile cylinder (12), and **in that** the toothed wheel (29) is coupled to the output toothed wheel (41) via its axis, which wheel (41) directly acts upon the at least one interlocking rod (6, 7).

3. The safety closure device according to claim 2, **characterized in that** the manual operating device (10) is connected to the output toothed wheel (41) via a coupling and can be uncoupled from the toothed wheel (29).

4. The safety closure device according to one of the previous claims, **characterized in that** the toothed wheels (28), (30) are respectively disposed laterally next to the profile cylinder (12).

5. The safety closure device according to one of the previous claims, **characterized in that** the toothed wheels (29) and (41) are disposed above the profile cylinder (12) on a common axis.

6. The safety closure device according to one of the previous claims, **characterized in that** the toothed wheels (28, 29, 30, 41) have an involute teeth arrangement.

7. The safety closure device according to one of the previous claims, **characterized in that** the toothed wheels (28, 29) have at least one smaller tooth (35) or a lower teeth area and the toothed wheel (29) has at least one larger tooth or a higher teeth area (36).

8. The safety closure device according to one of the previous claims, **characterized in that**, on their circumference, the toothed wheels (28, 30) present a teeth interruption for the closing nose (33).

9. The safety closure device according to one of the previous claims, **characterized in that** the blocking device (20) is a spring element.

10. The safety closure device according to one of the previous claims, **characterized in that** the gear and the blocking device (20) are mounted in or at a mounting block (26), wherein the profile cylinder (12) passes through the mounting block (26) such that fastening screws (27) can be disposed next to the profile cylinder (12) for mounting the former to an attachment device (5).

11. The safety closure device according to one of the previous claims, **characterized in that** guiding devices (16) are provided for the interlocking rods (6, 7) in or at the mounting block (26).

12. The safety closure device according to one of the previous claims, **characterized in that** the at least one interlocking rod (6, 7) is guided in the attachment device (5) and the strike plate (2).

13. The safety closure device according to one of the previous claims, **characterized in that** the safety closure device has at least one sensing element (13) for signalling or displaying the closed condition of the interlocking rods (6, 7).

14. The safety closure device according to one of the previous claims, **characterized in that** the at least one interlocking rod (6, 7) engages laterally next to the door or the like into stationarily disposed strike plates (2).

15. The safety closure device according to one of the previous claims, **characterized in that**, in the closed position, the interlocking rod (6, 7) is secured against lifting out by means of an arresting element (19).

16. The safety closure device according to one of the previous claims, **characterized in that** the profile cylinder (12), as a half cylinder or a double cylinder, within the door, the gate or the like is surrounded by a rosette (4), which so to speak terminates flush with the surface of the door leaf, the gate leaf or the like.

17. A gate or the like, in particular a sectional gate including a safety closure device (1) according to the claims 1 to 16.

## Revendications

1. Dispositif de serrure de sécurité pour une porte, un portail ou similaire, avec un cylindre profilé (12) manoeuvrable par une clé, dans lequel
le dispositif de serrure de sécurité (1) est amené dans une position de fermeture ou une position d'ouverture par une rotation demi-tour du cylindre profilé (12),
sur le cylindre profilé (12) dans la région de son nez de verrouillage (33), une roue dentée (31) est prévue, qui présente un évidement (40) pour le nez de verrouillage (33),
la roue dentée (31) coopère avec un engrenage dont la roue dentée de sortie (41) agit sur au moins une tige de verrouillage (6, 7) ayant une denture (8, 9) et étant déplaçable en translation, un dispositif de blocage (20) agissant sur ladite au moins une tige de verrouillage (6, 7) dans la position de fermeture,
**caractérisé en ce que** ladite au moins une tige de verrouillage (6, 7) peut être manoeuvrée à partir de la face intérieure de la porte, du portail ou similaire via un dispositif de manoeuvre manuel (10) ou via le cylindre profilé (12), et à partir de la face extérieure, seulement via le cylindre profilé (12), et **en ce que** le dispositif de blocage (20) peut être relâché directement ou indirectement non seulement par une manoeuvre de clé du cylindre profilé (12), mais aussi par le dispositif de manoeuvre manuel (10).

2. Dispositif de serrure de sécurité selon la revendication 1, **caractérisé en ce que** l'engrenage est constitué essentiellement de roues dentées (28), (29, 30), qui sont en prise de coopération avec la roue dentée (31) prévue sur le cylindre profilé (12), et que la roue dentée (29), via son essieu, est accouplée à la roue dentée de sortie (41), qui agit directement sur ladite au moins une tige de verrouillage (6, 7).

3. Dispositif de serrure de sécurité selon la revendication 2, **caractérisé en ce que** le dispositif de manoeuvre manuel (10) est relié à la roue dentée de sortie (41) par l'intermédiaire d'un accouplement et peut être désaccouplé de la roue dentée (29).

4. Dispositif de serrure de sécurité selon l'une des revendications précédentes, **caractérisé en ce que** les roues dentées (28), (30) sont agencées respectivement en juxtaposant latéralement le cylindre profilé (12).

5. Dispositif de serrure de sécurité selon l'une des revendications précédentes, **caractérisé en ce que** les roues dentées (29) et (41) sont agencées sur un essieu commun en amont du cylindre profilé (12).

6. Dispositif de serrure de sécurité selon l'une des revendications précédentes, **caractérisé en ce que** les roues dentées (28, 29, 30, 41) présentent une denture à développante.

7. Dispositif de serrure de sécurité selon l'une des revendications précédentes, **caractérisé en ce que** les roues dentées (28, 29) présentent au moins une dent (35) plus petite ou portion de dents plus basse et **en ce que** la roue dentée (29) présente au moins une dent plus grande ou portion de dents plus haute (36).

8. Dispositif de serrure de sécurité selon l'une des revendications précédentes, **caractérisé en ce que**, sur leur circonférence, les roues dentées (28, 30) présentent une interruption de denture pour le nez de verrouillage (33).

9. Dispositif de serrure de sécurité selon l'une des revendications précédentes, **caractérisé en ce que** le dispositif de blocage (20) consiste en un élément à ressort.

10. Dispositif de serrure de sécurité selon l'une des revendications précédentes, **caractérisé en ce que** l'engrenage et le dispositif de blocage (20) sont montés dans ou sur un bloc de montage (26), le cylindre profilé (12) pénétrant à travers ledit bloc de montage (26) de façon à pouvoir agencer des vis de fixation (27) directement en juxtaposant le cylindre profilé (12) pour permettre de le fixer au dispositif de fixation (5).

11. Dispositif de serrure de sécurité selon l'une des revendications précédentes, **caractérisé en ce que** des coulisses (16) pour les tiges de verrouillage (6), (7) sont prévues dans ou sur le bloc de montage (26).

12. Dispositif de serrure de sécurité selon l'une des revendications précédentes, **caractérisé en ce que** ladite au moins une tige de verrouillage (6), (7) est guidée dans le dispositif de fixation (5) et la têtière (2).

13. Dispositif de serrure de sécurité selon l'une des revendications précédentes, **caractérisé en ce que** le dispositif de serrure de sécurité présente au moins un élément capteur (13) pour indiquer ou afficher la condition de fermeture des tiges de verrouillage (6, 7).

14. Dispositif de serrure de sécurité selon l'une des revendications précédentes, **caractérisé en ce que** ladite au moins une tige de verrouillage (6, 7) est en prise avec des têtières (2) qui sont agencées de façon stationnaire et latéralement à côté du portail ou similaire.

15. Dispositif de serrure de sécurité selon l'une des revendications précédentes, **caractérisé en ce que**, dans la position de fermeture, la tige de verrouillage (6, 7) est sécurisée par un élément de blocage (19) contre l'enlèvement.

16. Dispositif de serrure de sécurité selon l'une des revendications précédentes, **caractérisé en ce que** le cylindre profilé (12), en tant que demi-cylindre ou cylindre double, au sein de la porte, du portail ou similaire est entouré par une rosace (4) qui termine à surface plane avec la surface du vantail de porte, du vantail de portail ou similaire.

17. Portail ou similaire, en particulier portail sectionné avec un dispositif de serrure de sécurité (1) suivant les revendications 1 à 16.
